# EUROPÄISCHE PATENTSCHRIFT

(11) **EP 2 228 143 B1**
(45) Veröffentlichungstag und Bekanntmachung des Hinweises auf die Patenterteilung: **04.12.2013**
(21) Anmeldenummer: 10001370.5
(22) Anmeldetag: 11.02.2010
(51) Int. Cl.: B08B 1/04, B08B 3/02, B08B 13/00, B07C 5/10

(54) **Anlage zum Reinigen und Sortieren von Tischen, Bänken oder dergleichen Garnituren**
Installation for cleaning and sorting tables, benches or similar furnitures
Installation de nettoyage et de triage de tables, bancs ou garnitures analogues

(30) Priorität: 13.03.2009 DE 202009003503 U; 30.03.2009 DE 202009004229 U
(43) Veröffentlichungstag der Anmeldung: 15.09.2010
(73) Patentinhaber: RST Roboter-System-Technik GmbH, 93092 Barbing/Unterheising (DE)
(72) Erfinder: Gau, Georg, 93083 Obertraubling (DE)
(74) Vertreter: Freier, Rüdiger

(56) Entgegenhaltungen:
- DE-U1- 7 803 019
- DE-U1-202006 017 735
- FR-A1- 2 807 009

## Beschreibung

Die Erfindung bezieht sich auf eine Anlage zum Reinigen und Sortieren von Tischen, Bänken oder dergleichen Garnituren.

In Biergärten, auf Volksfesten, in Festzelten oder bei anderen Veranstaltungen kommen in üblicher Weise Bänke und Tische (nachstehend auch als Garnituren bezeichnet) zum Einsatz, die u.a. zur Reduzierung des Transport- und/oder Lagervolumens mit einklappbaren Füßen versehen und stapelbar sind. Nach Verwendung ist in der Regel eine Reinigung derartiger Garnituren erforderlich, die (Reinigung) bisher manuell, beispielsweise mit Wasser-Hochdruck-Strahlem durchgeführt wird.

Eine Vorrichtung zum Reinigen von Tischen, Bänken, oder dergleichen Garnituren ist aus dem Dokument DE 20 2006 017 735 U1 bekannt.

Aus der DE 78 03 019 U1 ist eine Vorrichtung zum Prüfen und Aussortieren von Leerpaletten durch deren automatische, allseitige vergleichende Abtastung mittels elektronischer Kamaras mit den Maßen einer Prüfpalette und anschließendes Aussortieren der bewerteten Leerpaletten in hierfür vorgesehene Palettenmagazine bekannt.

Aufgabe der Erfindung ist es, eine Anlage aufzuzeigen, mit der ein Sortieren und Reinigen von Tischen und Bänken aus Garnituren maschinell in rationeller Weise möglich ist. Zur Lösung dieser Aufgabe ist eine Anlage entsprechend dem Patentanspruch 1 ausgebildet.

Tische und Bänke im Sinne der Erfindung sind solche mit einklappbaren Füßen und dabei insbesondere solche, wie sie in Biergärten, auf Volksfesten, in Festzelten oder bei anderen ähnlichen Veranstaltungen Verwendung finden.

Bevorzugt ist die erfindungsgemäße Anlage so ausgebildet, dass in ihr zusätzlich zu den Tischen und Bänken auch noch andere stapelbare, in den Abmessungen normierte Elemente gereinigt und sortiert werden können, beispielsweise Bodenplatten oder -elemente, wie sie z.B. in Bier- oder Festzelten Verwendung finden.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: in Seitenansicht eine Anlage zum Reinigen von verschmutzten aus Tischen und/oder Bänken bestehender Garnituren und zum Sortieren der Tische und Bänke;
- Fig. 2: die Anlage der Figur 1 in Stirnansicht;
- Fig. 3: im Detail die Aufgabeposition oder -zone der Anlage der Figur 1, zusammen mit einem an diese Zone bewegten Transportsystem.

Zur Vereinfachung der Erläuterung sind in den Figuren jeweils die drei senkrecht zueinander verlaufenden Raumachsen, nämlich die X-Achse, die Y-Achse und Z-Achse angegeben, von denen die X-Achse und Y-Achse die horizontalen Achsen und die Z-Achse die vertikale Raumachse sind.

Die in den Figuren allgemein mit 1 bezeichnete Anlage dient zum Reinigen von Tischen und Bänken, wie sie z.B. in Biergärten, Bierzelten usw. verwendet werden, d.h. zum Reinigen von sogenannten Garnituren, die z.B. jeweils aus wenigstens einem Tisch 2 und wenigstens zwei Bänken 3 bestehen. Weiterhin dient die Anlage zum Sortieren von Bänken und Tischen und/oder zur Bildung von Bank/Tisch-Kombinationen.

Die Tische 2 und Bänke 3 werden für die Reinigung und das Sortieren im zusammengeklappten Zustand, d.h. mit gegen die Tischunterseite bzw. Bankunterseite geklappten Füßen in horizontalen (in der XY-Ebene) Garnitur-Lagen auf Transportpaletten 4 gestapelt bereitgestellt, und zwar beispielsweise in der Form, dass die Garnituren einen Stapel 5 mit zwei einander unmittelbar benachbarten Einzelstapeln 5.1 und 5.2 bilden, in denen die Tische 2 und Bänke 3 mit ihrer Längserstreckung jeweils in Transportpalettenlängsrichtung, d.h. in der X-Achse orientiert sind. Die unterste Lage des Stapels 5 ist so gebildet, dass die dortigen Tische 2 und/oder Bänke 3 mit an diesen vorgesehenen Abstandhaltern 6 auf der Oberseite der Transport- und Lagerpalette 4 aufliegt. Die darüber liegenden Lagen des Stapels 5 sind dann von Tischen 2 und/oder Bänken 3 gebildet, die mit ihrer Oberseite untenliegend, d.h. der Transport- und Lagerpalette 4 zugewandt angeordnet sind.

Bei der Darstellung insbesondere auch in der Figur 2 wechseln die Lagen bestehend aus Tischen 2 und Bänken 3 jeweils ab, wobei in jeder Lage zwei Tische 2 oder vier Bänke 3 vorgesehen sind. Grundsätzlich können aber die Lagen im Stapel 5 auch anders gebildet sein, z.B. bestehend aus einem Tisch 2 und zwei Bänken 3.

Die Anlage 1 ist bei der dargestellten Ausführungsform in drei Positionen oder Zonen unterteilt, und zwar in
eine Aufgabezone 7, in der die zu reinigenden Tische 2 und Bänke 3 in der vorbeschriebenen Weise als Stapel 5 auf der jeweiligen Transport- und Lagerpalette 4 bereitgestellt werden,
in eine Waschzone 8, in der das Reinigen der Tische 2 und Bänke 3 erfolgt,
in eine Entnahmezone 9.1, an der die Tische 2 nach dem Reinigen auf einer Transport-und Lagerpalette 4 als Stapel 5.1 abgelegt werden,
in eine Entnahmezone 9.2, an der die Bänke 3 nach dem Reinigen auf einer Transport-und Lagerpalette 4 als Stapel 5.2 abgelegt werden, und
in eine Bereitstellungszone 10 zum Bereitstellen der Transport- und Lagerpalette 4.

Die Aufgabezone 7, die Waschzone 8, die Entnahmezonen 9.1 und 9.2 sowie die Bereitstellungszone 10 schließen bei der dargestellten Ausführungsform in Längsrichtung der Anlage 1, d.h. in der X-Achse aneinander an.

Das Reinigen und Sortieren der Tische 2 und Bänke 3 erfolgt in der Form, dass mit einem Greifer oder Greiferkopf 11.1 eines Transportsystems 11 von dem in der Aufgabezone 7 bereitstehenden Stapel 5 oder Teilstapel jeweils die oberste Garnitur-Lage bestehend aus zwei Tischen 2 oder vier Bänken 3 erfasst, mit dem Transportsystem 11 an die Waschzone 8 transportiert und dort in einer Waschposition bzw. auf Abstützelemente 12 abgelegt wird, und zwar derart, dass die gesamte Garnitur-Lage auch in der Waschzone 8 weiterhin in der horizontalen Ebene bzw. XY-Ebene orientiert ist und sich über einer Auffangwanne 13 befindet. Der Greiferkopf 11.1 ist mit dem Transportsystem 11 in der X-Achse verfahrbar sowie zugleich auch in der vertikalen Z-Achse anhebbar und absenkbar.

In der Waschzone 8 ist in Richtung der X-Achse verfahrbar ein Reinigungskopf 14 vorgesehen, mit dem die Ober- und Unterseite der in der Waschzone 8 bzw. auf den dortigen Auflagen 12 abgelegten Tische 2 und/oder Bänke 3 einer jeden Garnitur-Lage gleichzeitig gereinigt werden. Hierfür weist der verfahrbare Waschkopf 14 wenigstens zwei um eine horizontale Achse, d.h. z.B. um die Y-Achse rotierend antreibbare Bürsten 15 und 16 auf, denen jeweils wenigstens ein Spritzrohr 17 bzw. 18 mit einer Vielzahl von Düsen zugeordnet ist, und zwar zum Ausbringen einer Reinigungsflüssigkeit in den Bereich der Bürsten 15 und 16 während des Reinigungsvorgangs. Der Waschkopf 14 ist weiterhin mit einem Gebläse 19 ausgestattet, welches zum Trocknen der Tische 2 und/oder Bänke 3 nach dem Waschen dient.

Im Detail erfolgt der Reinigungsprozess in der Form, dass nach dem Ablegen einer Garnitur-Lage bestehend aus zwei Tischen 2 oder vier Bänken 3 in der Waschzone 8 zunächst der Greiferkopf 11.1 nach oben bewegt wird. Der Waschkopf 14 befindet sich dabei in einer Ausgangsstellung A seitlich von den Stirnseiten der in der Waschzone 8 abgelegten Tischen 2 und/oder Bänken 3. Durch Aktivieren des Waschkopfes 14 wird dieser dann durch einen motorischen Antrieb und bei umlaufend angetriebenen Bürsten 16 in Richtung der in der Figur 1 mit B bezeichneten Umkehrposition bewegt, wobei über die Spritzrohre 17 und 18 beispielsweise zunächst eine leichte Lauge ausgebracht wird, mit der die Tische 2 und/oder Bänke 3 dann an ihrer Ober- und Unterseite durch die Bürsten 15 und 16 behandelt werden. Hat der Waschkopf 14 die Position B an dem anderen stirnseitigen Ende der Tische 2 und/oder Bänke 3 erreicht, wird die Vorschubbewegung des Waschkopfes 14 umgekehrt, d.h. dieser bewegt sich dann zurück in Richtung der Position A, wobei bei weiterhin rotierend angetriebenen Bürsten 15 und 16 aus den Spritzrohren 17 und 18 beispielsweise Frischwasser ausgebracht wird. Hat der Waschkopf 14 die Position A wieder erreicht, so erfolgt das Trocknen mittels des Gebläses 19. Hierfür wird der Waschkopf 14 bei eingeschaltetem Gebläse 19 und bei vorzugsweise nicht rotierenden Bürsten 15 und 16 wiederum in die Position B und aus dieser zurück in die Ausgangsposition A bewegt. Selbstverständlich ist auch ein mehrmaliges Hin- und Herbewegen des Waschkopfes während des eigentlichen Reinigungsvorganges und vor dem Trocknen möglich. Während des Reinigungsvorgangs sind die Bürsten 15 und 16 bevorzugt gegenläufig angetrieben um Krafteinwirkungen auf die Tische 2 und/oder Bänke 3 in Richtung der X-Achse während zu vermeiden. Die aus den Spritzrohren 17 und 18 während des Reinigungsvorgangs ausgebrachten Reinigungsflüssigkeiten werden in der Wanne 13 aufgefangen und zumindest teilweise für den nächsten Reinigungsvorgang d.h. für die Reinigung der nächsten Garnitur-Lage wieder verwendet.

Nach Abschluss des Reinigungsprozesses werden bei in der Ausgangsposition A befindlichem Waschkopf 14 die in der Waschposition als Lagen angeordneten Tische 2 und/oder Bänke 3 von dem wieder abgesenkten Greiferkopf 11.1 erfasst, angehoben und mit dem Transportsystem 11 an die Entnahmezone 9.1 (für die Tische) bzw. an die Entnahmezone 9.2 (für die Bänke) transportiert und dort als Lagen mit jeweils zwei Tischen 2 oder vier Bänken 3 auf die bereit stehende Transportpalette 4 oder eine Lage eines auf dieser Transportpalette 4 bereits gebildeten Teilstapels abgelegt.

Nach dem Ablegen einer jeden gereinigten Lage aus zwei Tischen 2 an der Entnahmezone 9.1 oder aus vier Bänken 3 an der Entnahmezone 9.1 wird der Greiferkopf 11.1 mit dem Transportsystem 11 an die Aufgabezone 7 zurückbewegt, und zwar zur Abnahme einer weiteren Lage aus zwei Tischen 2 oder vier Bänken 3 von dem dortigen Stapel 5 und zum Transport dieser Lage an die Waschzone 8 bzw. die dortige Waschposition.

Die Anlage 1 besteht bei der dargestellten Ausführungsform u.a. aus einer Trag- oder Rahmenkonstruktion 20 aus Stahlprofilen mit mehreren vertikalen Rahmenelementen 21 und mehreren horizontalen Rahmenelementen 22 und 23. An den in der X-Achse orientierten horizontalen Rahmenelementen 22 ist ein Transportschlitten oder Transportelement 25 des Transportsystems 11 in Richtung der X-Achse durch einen Antrieb motorisch verfahrbar geführt. Am Schlitten 25 sind zwei Walzen 26 um ihre in Richtung der X-Achse verlaufenden Walzenachsen drehbar gelagert. Die Walzen 26 sind durch einen Antrieb 27 um ihre Achsen gegenläufig antreibbar, und zwar zum Auf- und Abwickeln jeweils eines gurt- oder bahnförmigen Tragelementes 28. An den Tragelementen 28 ist ein Rahmen 29 des Greifers 11.1 befestigt, sodass der Rahmen 29 und damit der Greiferkopf 11.1 insgesamt durch Aufwickeln bzw. Abwickeln der Tragelemente 28 auf bzw. von den Walzen 26 angehoben bzw. abgesenkt wird. Wie insbesondere auch die Figur 2 zeigt, sind die Tragelemente 28 am Rahmen 29 derart befestigt, dass diese Tragelemente in jedem Zustand jeweils einen Winkel miteinander einschließen, der sich in vertikaler Richtung nach oben öffnet. Hierdurch wird die Stabilität der Lage des Greiferkopfes 11.1 wesentlich verbessert.

An den in Richtung der X-Achse beabstandeten Seiten des Rahmens 29 sind Klemmbacken 30 vorgesehen, und zwar derart, dass jede von dem Greiferkopf 11.1 erfasste Bank 3 an den Schmalseiten zumindest von einem Klemmbacken 30 gehalten ist und dem entsprechend jeder von dem Greiferkopf 11.1 erfasste Tisch 2 an seinen Schmalseiten von wenigstens zwei Klemmbacken 30 gehalten ist. Die Klemmbacken 30 sind jeweils durch einen Stellzylinder 31, beispielsweise Pneumatik-Zylinder zwischen einer geöffneten Stellung und einer den jeweiligen Tisch 2 bzw. die jeweilige Bank 3 an ihren Schmalseiten einspannenden Stellung bewegbar. Am Rahmen 29 sind weiterhin Führungselemente vorgesehen, die beim Aufsetzen des Greiferkopfes 11.1 bzw. des Rahmens 29 auf eine Garnitur-Lage die ordnungsgemäße Orientierung des Greiferkopfes 11.1 im Bezug auf diese Lage sicherstellen.

Die Anlage 1 dient also zum Waschen der aus den Tischen 2 und Bänken 3 bestehen Garnituren sowie zum Ablegen und Stapeln der Tische 2 an der Entnahmezone 9.1 und der Bänke 3 an der Entnahmezone 9.2, sodass die Tische 2 und Bänke 3 sortiert für eine weitere Verwendung zur Verfügung stehen. Die Bildung der Stapel 5.1 und 5.2 erfolgt insbesondere so, dass zu Beginn jeweils eine Transportpalette 4 mit dem Transportsystem 11 aus der Bereitstellungszone 10 an die betreffende Entnahmezone 9.1 bzw. 9.2 transportiert wird.

Weiterhin ist es insbesondere auch unter Verwendung des Transportsystems 11 möglich, aus den Stapeln 5.1 bzw. 5.2 beliebige gestapelte Kombinationen oder kombinierte Stapel aus Tischen 2 und Bänken 3 zu bilden, beispielsweise wiederum Garnituren bestehend aus Lagen mit zwei oder mehr als zwei Tischen 2 und weiteren Lagen bestehend aus den zugehörigen Bänken 3, deren Anzahl in der jeweiligen Lage bevorzugt das Zweifache der Anzahl der Tische in den die Tische 2 aufweisenden Lagen ist.

Wird die Bereitstellungszone 10 nicht für die Bereitstellung von Transportpaletten 4 genutzt, werden diese vielmehr seitlich von den Entnahmezonen 9.1 und 9.2 in anderer Weise bereit gestellt, so kann die Zone 10 für die Bildung der kombinierten Stapel aus Tischen 2 und Bänken 3 genutzt werden.

Zur Steuerung des das Transportelement 25 aufweisenden Transportsystems 11 ist u.a. auch wenigstens eine opto-elektrische Sensoreinrichtung 32 vorzugsweise in Form einer Kamera vorgesehen, die Bestandteil eines optischen Überwachungs- und Steuersystems ist. Mit diesem System wird insbesondere auch überwacht, dass mit dem Transportsystem 11 bzw. mit dessen Greiferkopf 11.1 an der Aufgabezone 7 in jedem Arbeitsgang jeweils nur entweder Tische 2 oder Bänke 3 von dem Stapel 5 abgenommen werden und die Tische 2 und Bänke 3 nach dem Reinigen an der zugehörigen Entnahmezone 9.1 bzw. 9.2 zur Bildung der dortigen Stapel 5.1 bzw. 5.2 abgelegt werden. Diese Überwachung und Steuerung ist wesentlich, da die Stapellagen im Stapel 5 nicht zwingend nur jeweils Tische 2 oder Bänke 3 aufweisen müssen, vielmehr auch Stapellagen möglich sind, die beispielsweise einen Tisch und zwei Bänke enthalten. Derartige gemischte Lagen werden mit der Vorrichtung 1 dann beispielsweise in zwei Arbeitsschritten abgearbeitet, und zwar z.B. in der Form, dass mit dem Greiferkopf 11.1 in einem ersten Arbeitsschritt z.B. der Tisch 2 erfasst und nach dem Reinigen an der Entnahmezone 11.1 abgesetzt wird. In dem nächstfolgenden Arbeitsschritt werden die beiden Bänke 3 der gemischten Lage an der Aufgabezone 7 mit dem Greiferkopf 11.1 des Transportsystems 11 erfasst und nach dem Reinigen an der Entnahmezone 9.2 abgesetzt.

Grundsätzlich besteht auch die Möglichkeit, dass die Anlage 1 bei gemischten Lagen im Stapel 5 so gesteuert wird, dass mit dem Transportsystem 11 jeweils auch eine gemischte Lage insgesamt abgenommen und nach dem Reinigen der Tisch 2 an der Entnahmezone 9.1 durch entsprechende Ansteuerung der Greiferkopf 11.1 zur Bildung des Stapels 5.1 abgelegt und nach Weiterbewegung des Transportsystems 11 an die Entnahmezone 9.2 dort die Bänke 3 zur Bildung des Stapels 5.2 abgelegt werden.

Die Anlage 1 ist bevorzugt auch für die Verwendung im freien Gelände zumindest in der Weise bestimmt, dass sie an der Aufgabezone 7 und an den Entnahmezonen 9.1 und 9.2 zum Einbringen der Paletten 4 mit den zu reinigenden Tischen 2 und Bänken 3 bzw. zur Entnahme der Paletten 4 mit den gereinigten Tischen 2 und Bänken 3 offen ist. Soll die Anlage im Freien verwendet werden, so ist die Rahmenkonstruktion 20 oben mit einem Dach 32 versehen.

Die Erfindung wurde voranstehend an einem Ausführungsbeispiel beschrieben. Es versteht sich, dass Änderungen sowie Abwandlungen möglich sind, ohne das dadurch der der Erfindung zugrunde liegende Erfindungsgedanke verlassen wird.

So ist es beispielsweise möglich anstelle nur eines einzigen Transportsystems 11 mit einem Greiferkopf 11.1 zwei derartige Transportsysteme vorzusehen, und zwar in der Weise, dass ein Transportsystem zum Transportieren der Tische 2 und Bänke 3 von der Aufgabezone 7 an die Waschzone 8 und das andere Transportsystem zum Transport der gewaschenen Tische 2 von der Waschzone 8 an die Entnahmezone 9.1 und zum Transport der Bänke 3 von der Waschzone 8 an die Entnahmezone 9.2 verwendet wird.

Weiterhin wurde vorstehend davon ausgegangen, dass der Transport der Tische 2 und Bänke 3 mit dem Transportsystem 11 in Tischlängsrichtung bzw. Banklängsrichtung erfolgt. Selbstverständlich ist auch eine Ausbildung denkbar, in der der Transport in Tischquerrichtung bzw. Bankquerrichtung erfolgt.

Weiterhin besteht auch die Möglichkeit, die Anlage 1 so auszubilden, dass in ihr zusätzlich zu den Tischen 2 und Bänken 3 noch andere stapelbare, in den Abmessungen normierte Elemente gereinigt und sortiert werden können, beispielsweise Bodenplatten oder -elemente, wie sie z.B. in Bier- oder Festzelten Verwendung finden. Um die Anlage 1 hierfür nutzen zu können, sind die einzelnen Zonen 7, 8, 9.1, 9.2 und ggs. 10 sowie auch das Transportsystem 11 an die Abmessungen dieser Elemente angepasst.

Weiterhin wurde vorstehend davon ausgegangen, dass die für das Reinigen erforderliche Relativbewegung zwischen dem Waschkopf 14 und der jeweiligen in der Reinigungsposition befindlichen Garnitur-Lage durch Bewegen des Waschkopfes 14 relativ zu dieser Lage erfolgt. Grundsätzlich besteht auch die Möglichkeit, die jeweilige Lage beim Waschen bzw. Reinigen relativ zu einem Waschkopf oder relativ zu dessen Funktionselemente zu bewegen.

### Bezugszeichenliste

- 1: Anlage
- 2: Tische
- 3: Bänke
- 4: Transportpalette
- 5: Stapel
- 5.1, 5.2: Einzelstapel
- 6: Abstandhalter
- 7: Aufgabezone
- 8: Wasch- und Reinigungszone
- 9.1, 9.2: Entnahmezone
- 10: Bereitstellungszone für Transportpaletten 4
- 11.1: Greifer oder Greiferkopf
- 11: Transportsystem
- 12: Auflagen
- 13: Auffangwanne
- 14: Waschkopf
- 15, 16: Bürsten
- 17, 18: Spritzrohre
- 19: Gebläse
- 20: Rahmenkonstruktion
- 21, 22, 23: Rahmenelemente
- 25: Schlitten
- 26: Walze
- 27: Antrieb
- 28: Tragelement
- 29: Rahmen
- 30: Klemmbacken
- 31: Stellzylinder
- 32: opto-elektrisches Sensorelement

## Patentansprüche

1. Anlage zum Reinigen und Sortieren von Tischen (2), Bänken (3) oder dergleichen Garnituren,
- mit eine Aufgabezone (7) zur Bereitstellung der Garnituren in Form eines aus mehreren Garnitur-Lagen bestehen Stapels (5),
- mit einem Transportsystem (11) zum Abnehmen von Garnitur-Lagen oder Teil-Lagen an der Aufgabezone (7) und zum Wegfördem der Garnitur-Lagen oder Garnitur- Teillagen aus der Aufgabezone (7), wobei das Transportsystem (11) für ein sortiertes Ablegen der Tische (2) an einer ersten Entnahmezone (9.1) und der Bänke (3) an einer zweiten Entnahmezone (9.2) zur Bildung von jeweils nur aus Tischen (2) oder Bänken (3) bestehenden Stapeln (5.1, 5.2) an der ersten bzw. zweiten Entnahmezone ausgebildet ist, und
- mit einer in Transportrichtung des Transportsystems (11) zwischen der Aufgabezone (7) und einer der wenigstens zwei Entnahmezonen (9.1, 9.2) vorgesehenen Waschzone (8).

2. Anlage nach Anspruch 1,
**dadurch gekennzeichnet,**
**dass** das Transportsystem (11) oder ein Greiferkopf (11.1) zur Abnahme jeweils einer Garnitur-Lage oder Garnitur-Teillage des an der Aufgabezone (7) gebildeten Stapels (5) sowie zur Ablage dieser Lage an der zugehörigen Entnahmezone (9.1, 9.2) ausgebildet ist.

3. Anlage nach Anspruch 2,
**dadurch gekennzeichnet,**
**dass** der Greiferkopf (11.1) des Transportsystems Greifer- und/oder Klemmelemente {30) zum Greifen bzw. Klemmen jeweils einer Garnitur an einer Schmalseite aufweist.

4. Anlage nach Anspruch 3,
**dadurch gekennzeichnet,**
**dass** die Greifer- und/oder Klemmelemente (30) am Greiferkopf (11.1) individuell steuerbar sind.

5. Anlage nach einem der Ansprüche 1 bis 4,
**dadurch gekennzeichnet,**
**dass** das Transportsystem (11) von einem laufkatzenartigen, den Greiferkopf (11.1) aufweisenden Transportelement (25) gebildet ist.

6. Anlage nach einem der Ansprüche 2 bis 5,
**dadurch gekennzeichnet,**
**dass** das Transportsystem (11) von einem an einem Anlagen- oder Vorrichtungsrahmen (20) in Transportrichtung (X-Achse) verfahrbaren Schlitten (25) mit einer den wenigstens einen Greiferkopf aufweisenden Hubeinrichtung (26, 27, 28, 29) gebildet ist.

7. Anlage nach einem der Ansprüche 1 bis 6,
**gekennzeichnet durch**
deren Ausbildung zum Sortieren und/oder Reinigen von Bodenplatten oder Bodenelementen, z.B. von Bodenplatten oder Bodenelementen von Bier- oder Festzelten.

## Claims

1. Device for the cleaning and sorting of tables (2), benches (3) or sets of that kind,
- having a loading zone (7) for the provision of the sets in the form of a stack (5) consisting of several set layers,
- having a transport system (11) for the removal of set layers or set partial layers on the loading zone (7) and for the transporting away of set layers or set part-layers from the loading zone (7), wherein the transport system (11) is formed for a sorted placing of the tables (2) in a first extraction zone (9.1) and the benches (3) in a second extraction zone (9.2)to form stacks (5.1, 5.2) consisting of only tables (2) or benches (3) respectively in the first or second extraction zone, and
- having a washing zone (8) provided in the transport direction of the transport system (11) between the loading zone (7) and one of the at least two extraction zones (9.1, 9.2).

2. Device according to claim 1,
**characterised in that**
the transport system (11) or a gripper head (11.1) is configured for the removal of a respective set layer or set partial layer of the stack (5) formed in the loading zone (7) as well as for the stacking of this layer at the appropriate extraction zone (9.1, 9.2).

3. Device according to claim 2,
**characterised in that**,
the gripper head (11.1) of the transport system has gripper and/or clamp elements (30) for the respective gripping or clamping of a set on a narrow side.

4. Device according to claim 3,
**characterised in that**,
the gripper and/or clamp elements (30) on the gripper head (11.1) are individually controllable.

5. Device according to one of claims 1 to 4,
**characterised in that**,
the transport system (11) is formed from a trolley-type transport element (25), which has the gripper head (11.1).

6. Device according to one of claims 2 to 5,
**characterised in that**,
the transport system (11) is formed from a carriage (25), which is movable on a device or apparatus frame (20) in the transport direction (x-axis), said carriage having lifting equipment (26, 27, 28, 29), said lifting equipment (26, 27, 28, 29) having at least one gripper head.

7. Device according to one of claims 1 to 6,
**characterised by**,
the device being configured for the sorting and/or cleaning of floor tiles or floor elements, e.g. of floor tiles or floor elements after social or festival marquee.

## Revendications

1. Installation destinée au nettoyage et au tri de tables (2), bancs (3) ou autres pièces de mobilier similaires,
- comprenant une zone de chargement (7) pour la préparation des pièces de mobilier sous la forme d'une pile (5) constituée de plusieurs couches de pièces de mobilier,
- comprenant un système de transport (11) pour prélever des couches ou couches partielles de pièces de mobilier au niveau de la zone de chargement (7), et pour évacuer des couches de pièces de mobilier ou couches partielles de pièces de mobilier de la zone de chargement (7), le système de transport (11) étant conçu pour assurer la dépose de manière triée des tables (2) au niveau d'une première zone de retrait (9.1), et des bancs (3) au niveau d'une deuxième zone de retrait (9.2) pour former respectivement des piles (5.1, 5.2) uniquement constituées de tables (2) ou de bancs (3), au niveau de la première et respectivement de la deuxième zone de retrait, et
- comprenant une zone de lavage (8) prévue, en se référant à la direction de transport du système de transport (11), entre la zone de chargement (7) et l'une desdites au moins deux zones de retrait (9.1, 9.2).

2. Installation selon la revendication 1,
**caractérisée**
**en ce que** le système de transport (11) ou une tête de préhension (11.1) est conçu pour prélever respectivement une couche de pièces de mobilier ou couche partielle de pièces de mobilier de la pile (5) formée au niveau de la zone de chargement (7), ainsi que pour déposer cette couche au niveau de la zone de retrait (9.1, 9.2) associée.

3. Installation selon la revendication 2,
**caractérisée**
**en ce que** la tête de préhension (11.1) du système de transport comprend des éléments de préhension et/ou de serrage (30) pour saisir et respectivement serrer à chaque fois une pièce de mobilier sur un côté étroit.

4. Installation selon la revendication 3,
**caractérisée**
**en ce que** les éléments de préhension et/ou de serrage (30) peuvent être commandés individuellement sur la tête de préhension (11.1).

5. Installation selon l'une des revendications 1 à 4,
**caractérisée**
**en ce que** le système de transport (11) est formé par un élément de transport (25) du type chariot roulant, qui comporte la tête de préhension (11.1).

6. Installation selon l'une des revendications 2 à 5,
**caractérisée**
**en ce que** le système de transport (11) est formé par un chariot (25), qui peut se déplacer dans la direction de transport (axe X) sur une structure d'installation ou structure de dispositif (20), et comporte un dispositif de levage (26, 27, 28, 29) comprenant ladite au moins une tête de préhension.

7. Installation selon l'une des revendications 1 à 6,
**caractérisée**
**par** sa configuration prévue pour trier et/ou nettoyer des panneaux de plancher ou des éléments de plancher, par exemple des panneaux de plancher ou des éléments de plancher de chapiteaux de brasserie ou de fête.
